# EUROPÄISCHE PATENTSCHRIFT

(11) **EP 0 238 960 B1**
(45) Veröffentlichungstag und Bekanntmachung des Hinweises auf die Patenterteilung: **08.01.1992**
(21) Anmeldenummer: 87103747.9
(22) Anmeldetag: 14.03.1987
(51) Int. Cl.: H01H 71/08

(54) **Elektrisches Installationsgerät**
Electric installation equipment
Appareil électrique d'installation

(30) Priorität: 27.03.1986 DE 3610451; 08.04.1986 DE 3611754
(43) Veröffentlichungstag der Anmeldung: 30.09.1987
(73) Patentinhaber: Asea Brown Boveri Aktiengesellschaft, 68309 Mannheim (DE)
(72) Erfinder: Menges, Hermann, Dipl.-Ing., D-6900 Heidelberg (DE); Schmitt, Hermann, D-6803 Edingen-Neckarhausen (DE); Schlömer, Walter, D-2991 Rastdorf (DE); Von Elm, Horst, D-2900 Oldenburg (DE); Leible, Erwin, D-6932 Hirschhorn (DE); Fischer, Manfred, D-6908 Wiesloch (DE)
(74) Vertreter: Rupprecht, Klaus, Dipl.-Ing.

(56) Entgegenhaltungen:
- DE-A- 3 437 802
- DE-B- 2 604 356
- DE-U- 8 334 532
- US-A- 3 344 394
- US-A- 3 437 970

## Beschreibung

Die Erfindung betrifft ein elektrisches Installationsgerät gemaß dem Oberbegriff des Anspruches 1.

In elektrischen Verteilungsanlagen sind neben Schutzschaltern als Hauptsicherungen bzw. Vorsicherungen im allgemeinen NH-Sicherungen eingebaut. Diese NH-Sicherungen bestehen jeweils aus einem NH-Sicherungseinsatz und einem dafür vorbereiteten NH-Sicherungsunterteil, in welches dieser mit einem speziellen Handhabungsgerät eingesetzt werden kann. Hierzu weisen die Unterteile normalerweise eine Isolierstoffplatte als Tragplatte auf, an der L-förmige Kontaktwinkel im Abstand zueinander befestigt sind. Die senkrecht zur Isolierstoff- bzw. Tragplattte verlaufenden Schenkelenden tragen von einer Ringfeder federnd beaufschlagte Gabelkontakte, in die an den NH-Sicherungseinsätzen befindliche Messerkontakte eingeklemmt werden. Die parallel zu der Isolierstoff-Tragplatte angeordneten und die daran befestigten Schenkel der Kontaktwinkel sind als Kontaktstücke ausgebildet und mit Klemmschrauben versehen, zum Anschluß von Zuund Abführungsleitern. Die NH-Sicherungen befinden sich ihrerseits in einem Ahschlußgehäuse, das üblicherweise plombiert ist.

Die bekannten NH-Sicherungen haben Schmelzsicherungseinsätze, die nach einem Ansprechen, d. h. nach dem Schmelzen infolge eines Überstroms ausgetauscht werden müssen. Hierbei ist das Anschlußgehäuse zu öffnen und dabei zwangsläufig seine Plombierung zu lösen.

Gemäß den geltenden Vorschriften darf der Austausch der NH-Sicherungseinsätze nur durch einen zugelassenen Fachmann erfolgen, der auch die Plombierung des mit den NH-Sicherungen ausgestatteten Anschlußgehäuses zu erneuern hat. Hierdurch ist die Handhabung der NH-Sicherungen beeinträchtigt.

Aus der DE-B-26 04 356 ist eine Anschlußvorrichtung für Sicherungsautomaten bekannt geworden, bei der den Leitungsschutzschaltern Anschlußadapter zugeordnet sind, die mit beidseitig angeordneten Anschlußklemmen verbunden werden können, der Gestalt, daß der Leitungsschutzschalter mit Anschlußfahnen in die Anschlußklemmen eingesetzt werden kann. Ein Hinweis auf NH-Sicherungen findet sich in der DE-B-26 04 356 nicht.

Aufgabe der Erfindung ist es, die Handhabung der NH-Sicherungen zu verbessern.

Diese Aufgabe wird erfindungsgemäß gelöst durch die kennzeichnenden Merkmale des Anspruches 1.

Erfindungsgemäß ist anstelle des üblichen NH-Sicherungseinsatzes ein selbsttätiger Schutzschalter vorgesehen, dessen daran angebrachten Messerkontakte in die Gabelkontaktstücke des NH-Sicherungsunterteils greifen. Im Ansprechfall öffnet der im Schutzschalter befindliche Schaltkontakt selbsttätig und unterbricht so den Stromfluß. Nach Beseitigung der Ansprechursache kann durch Betätigen eines Schaltknebels von Hand der Schaltkontakt geschlossen werden, ohne daß das Anschlußgehäuse geöffnet werden muß. Dies kann ohne Gefahr durch jede Person erfolgen, d. h., ein zugelassener Fachmann wird in diesem Fall nicht mehr benötigt.

Aus der DE-U-83 34 532 ist eine Abdeckung für Anschlußklemmen eines Leitungsschutzschalters bekannt geworden. Nicht aber ist angegeben, daß diese bekannten Abdeckkappen weitere Aufgaben haben als lediglich die Abdeckung der Anschlußklemmen. Eine Ankopplung einer für handelsübliche NH-Sicherungseinsätze vorgesehenen Abzugsvorrichtung ist nicht möglich.

Gemäß einer besonders vorteilhaften Ausgestaltung kann ein handelsüblicher Schutzschalter vorgesehen sein, mit zum Anschluß der Stromleiter vorgesehenen Klemmschrauben, an denen Anschlußfahnen befestigt sind, die Messerkontakte aufweisen, welche dann in die Gabelkontakte eingesetzt werden können. Das Montieren der Anschlußfahnen am Schutzschalter erfolgt hierbei vor Ort durch einen zugelassenen Fachmann bei der Erstmontage.

Weitere vorteilhafte Ausgestaltungen und Verbesserungen der Erfindung sind in den Unteransprüchen angegeben.

Anhand der Zeichnung in der ein Ausführungsbeispiel der Erfindung dargestellt ist, soll die Erfindung näher erläutert und beschrieben werden.

Es zeigen:
- Figur 1: eine Seitenansicht einer Anordnung
- Figur 2: eine Seitenansicht einer Anordnung mit Verbindungsfahnen
- Figur 3: eine perspektivische Darstellung einer Verbindungsfahne.
- Figur 4: eine perspektivische Darstellung einer Abdeckkappe für den Berührungsschutz
- Figur 5: eine Seitenansicht auf eine erfindungsgemäße Anordnung mit Berührungsschutz
- Figur 6: eine Ansicht auf eine Schmalseite der Anordnung nach Figur 5

Die Figur 1 zeigt ein NH-Sicherungsunterteil 10 für eine Phase. Dieses Sicherungsunterteil 10 besitzt einen Isolierstoffträger 11, an dessen einer oberer Fläche L-förmige Kontaktwinkel 12 und 13 in Abstand zueinander angeordnet sind. Die senkrecht zu der Längserstreckung des Trägers 11 verlaufenden Schenkel der Kontaktstücke 14 und 15 tragen in an sich bekannter Weise Gabelkontakte 16, 17; diese Gabelkontakte 16, 17 sind allgemein bekannt und brauchen daher nicht näher beschrieben zu werden. Die parallel zur Längserstreckung des Isolierstoffträgers 11 verlaufenden Schenkel 18 und 19 tragen Klemmschrauben 20 und 21, an denen Zu- und Abführungselemente (nicht näher dargestellt) angeschlossen werden können. Auf dieses NH-Sicherungsunterteil 10 soll ein Schutzschalter 22 aufgesetzt werden, der selbsttätig auslöst oder mittels eines Schaltknebels 24 von Hand betätigbar ist. Der Schaltknebel 24 ist frontseitig am Schutzschalter 22 angeordnet und in der Figur 1 auf der rechten Seite des in Seitenansicht dargestellten Schutzschalters 22 gezeigt. An der rückseitigen Fläche 25 treten Anschlußfahnen 26 aus dem Schutzschalter 22 heraus, an welchen Messerkontaktstücke 30, 31 angeformt sind, die in die Gabelkontakte 16, 17 des NH-Sicherungsunterteils 10 greifen. Die Anschlußfahnen 26, 28 sind jeweils mit einem nicht gezeigten Schaltkontakt des Schutzschalters 22 elektrisch leitend verbunden, so daß bei geschlossenen Schaltkontakten ein Strom fließt. Bei Betätigungs des Schaltknebel 26 bzw. bei irregulären Betriebsverhältnissen löst der Schutzschalter 22 in bekannter Weise aus und unterbricht den Stromkreis.

Figur 2 zeigt eine Anordnung einer neuartigen NH-Sicherung, wie sie im wesentlichen bereits aus Fig. 1 bekannt ist.

Auf ein NH-Sicherungsunterteil 10, dessen Ausgestaltung der in Fig. 1 gezeigten identisch entspricht und dessen einzelene Bauteile daher mit den gleichen Bezugsziffern versehen sind, ist ein Schutzschalter 23 aufgesetzt, der ebenfalls selbsttätig auslöst oder mittels Schaltknebel 26 von Hand betätigbar ist.

Abweichend von der aus Fig. 1 geläufigen Gestaltung ragen beim Schutzschalter 23 aus der Bodenseite 25 keine Anschlußfahnen heraus. Stattdessen sind U-förmig abgewinkelte Verbindungsfahnen 28 vorgesehen, die mit einem Schenkel 34 in die nicht näher gezeigten Anschlußklemmen des Schutzschalters einführbar sind.

Die nicht näher bezeichneten Anschlußklemmen sind in bekannter Weise ausgebildet, wobei die Klemmbrücke von zwei Schrauben beaufschlagt ist.

An seinem parallelen Schenkel 36, der gemeinsam mit einem hierzu senkrecht angeordneten Leiterstück 38 die U-förmig abgewinkelte Verbindungsfahne 28 bildet, ist unter einem Winkel von 90° eine Kontaktfahne 40 angeformt, an welche, einstückig mit ihr verbunden, ein Messerkontakt 31 anschließt.

Um die Verbindungsfahnen 28 mit dem Schutzschalter 23 mechanisch zu verbinden, ist im Schenkel 36 eine Durchgangsbohrung 42 vorgesehen, deren Lage sich mit einer entsprechenden Bohrung 44 im Gehäuse des Schutzschalters 23 deckt. Durch diese miteinander fluchtenden Bohrungen 42, 44 sind Schrauben 46 geführt, die auf der dem NH-Unterteil zugewandten Seite mittels Muttern 47 verschraubt sind. Durch diese Befestigung am Gehäuse des Schutzschalters 23 sind die Anschlußklemmen des Schutzschalters 23 mechanisch entlastet.

Die Verbindungsfahnen 28 sind in ihrer Formgebung maßlich dem Lichtraumprofil des Schutzschalters 23 angepaßt und legen sich dicht an dessen Oberfläche an. Die Außenabmessungen des Schutzschalters 23 erhöhen sich dadurch an den Schmalseiten und an der Bodenfläche jeweils um die Dicke der als Stromleiter ausgebildeten Verbindungsfahnen 28.

Gemäß der Erfindung kann vorgesehen sein, diesen maßlichen Überstand zu eliminieren, indem die Verbindungsfahnen in entsprechende Ausnehmungen am Gehäuse des Schutzschalters 23 versenkt sind.

Mit schraffierten Linien 48 ist eine Ausnehmung umrissen, welche die nicht näher gezeigte Anschlußklemme aufnimmt und den zur Befestigung der Verbindungsfahnen 28 erforderlichen Motageraum.

In Fig. 3 ist eine Verbindungsfahne 28 in perspektivischer Darstellung gezeigt. Wie bereits aus Fig. 2 bekannt, ist die Verbindungsfahne 28 in Form eines U-förmigen Doppelwinkels aus einem Flachstab aus leitendem Material z. B. Neusilber, Kupfer o. ä., geformt.

Der obere freie Schenkel 34 ist vorgesehen zum Anschluß an den Anschlußklemmen des Schutzschalters 23. Zur exakten Justierung ist dieser Schenkel 34 zweifach stufenförmig angesetzt.

Eine erste Stufe 48 dient als Anschlag gegen das Gehäuse des Schutzschalters, während eine zweite, zum freien Ende hin angeordnete Stufe 50 als Anschlag für die Anschlußklemme dient.

Mit Hilfe der Stufen 48, 50 wird die Montage der Verbindungsfahne 28 am Schutzschalter 23 beträchtlich vereinfacht, da hierdurch die Verbindungsfahne 28 ohne weiteren Justieraufwand beim Einsetzen richtig positioniert wird.

Im rechten Winkel zum Schenkel 34 setzt sich die Verbindungsfahne 28 in einem Leiterstück 38 fort. Im eingebauten Zustand bildet dieses Leiterstück 38 die äußere Begrenzung des Schutzschalters 23.

Die Länge des Leiterstücks 38 entspricht dem horizontalen Abstand der Bodenfläche 25 des Schutzschalters 23 zu seiner Anschlußklemme, d. h. der Schenkel 36, der am unteren Ende des Leiterstücks 38 daran rechtwinklig anschließt, ist so abgewinkelt, daß er sich von Hand, jedoch mit gewissem Kraftaufwand, um die rückfedernden Schenkel 34, 36 aufzubiegen, stramm in den Schutzschalter 23 einsetzen läßt und bereits so ohne weitere Maßnahme seine Lage beibehält.

Dennoch ist als zusätzliche Sicherung zur Lagefixierung vorgesehen, die Verbindungsfahne 28 mittels Schraubverbindung am Gehäuse des Schutzschalters 23 zu befestigten. Hierzu ist die Verbindungsfahne 28 mit einer Bohrung 52 im Schenkel 36 versehen, die zum Ausgleich von Toleranzen als Langloch in Längsrichtung des Schenkels 36 verläuft. Mit dieser Bohrung 52 fluchtend, verdeutlicht durch die Linie XX, ist im Schenkel 34 eine weitere Bohrung 54 vorgesehen, die als Montageöffnung dient, durch welche mittels Werkzeug die Befestigungsschrauben in der Bohrung 52 zugänglich sind.

An das freie Ende des Schenkels 26 ist eine Kontaktfahne 40 im rechten Winkel angeformt, an die ein Messerkontakt 31 anschließt, dessen Längsachse parallel zu der des Schenkels 36 und damit parallel zur Längsachse des Schutzschalters 23 verläuft.

Zur Verstärkung der Verbindungsfahne 28 ist der Schenkel 36 zusätzlich mit Versteifungsrippen 56, 58 versehen, durch welche die Biegesteifigkeit dieser Anordnung erhöht wird.

Die Figur 4 zeigt eine Abdeckkappe 60 in perspektivischer Darstellung. Man erkennt eine der Breite des Schutzschalters 23 angepaßte rechteckige, langgestreckte Grundplatte 62, an deren Seitenkanten 64 und 65 ein U bildende Schenkel 66 und 67 angeformt sind; die Schenkel 66, 67 besitzen unterschiedliche Länge; ein Bereich 68 mit kurzer Schenkellänge ist über eine Schrägfläche bzw. Schrägkante 63 mit einem Bereich 69 mit längerer Schenkellänge verbunden; diese Schenkellänge ist der Seitenkontur des Schutzschalters 23, so angepaßt, daß die Endkanten der Schenkel 66 und 67 genau an die Schmalseitenfläche anschließen.

An der oberen Kante 70 der Grundplatte 62 schließt rechtwinklig ein Dachteil 71 an, das sich in einer Querwand 72, die parallel zur Grundplatte 6 angeordnet ist, fortsetzt. Die Querwand 72 trägt einen dachförmigen Vorsprung 74, der sich ebenfalls rechtwinklig daran anschließt.

Der Vorsprung 74 steht bereichsweise seitlich über und bildet so beiderseits Fortsätze 76, die von einem Querschlitz 77 unterbrochen sind.

Symmetrisch zu einer gedachten Mittellinie ist auf den Vorsprung 74 ein Kupplungsteil 78 aufgesetzt, das zwei zueinander parallele Versteifungsrippen 80 besitzt. Das freie Ende des Kupplungsteils 78 geht über in einen Quersteg 82 mit T-förmigen Aufsatz 84. Das Kupplungsteil 78 weist in seinem horizontalen Verlauf eine Stufe 86 auf, wodurch zwischen dem Kupplungsteil 78 und dem freien Ende 75 des Vorsprungs 74 ein Spalt 88 entsteht, in welchen die Gehäusewand des Schutzschalters 23 beim Aufschnappen der Abdeckung 60 eingreift.

In Figur 5 ist der erfindungsgemäß ausgestaltete Schutzschalter 23 mit Abdeckungen 60 in Seitenansicht wiedergegeben, wobei bereichsweise gestrichelt der Verlauf der Verbindungsfahne 28 im Zusammenwirken mit der erfindunsgemäßen Abdeckung 60 gezeigt ist. Die Bezugsziffern entsprechen den bereits in Figur 2 bis 4 erläuterten Merkmalen. Insoweit soll hier nur noch auf weitere noch nicht erwähnte Einzelheiten eingegangen werden. Durch die Querwand 72 der Abdeckkappe 60 wird ein Raum 29 begrenzt, welcher von oben Zugang gewährt zu nicht näher dargestellten Klemmschrauben, wenn die Abdeckung 60 abgenommen ist.

In Figur 6 ist die Ansicht einer Schmalseite der in Figur 5 gezeigten Anordnung dargestellt. Bei dieser Darstellung wird besonders deutlich, wie die am dachförmigen Vorsprung 74 angeformten Fortsätze 76 in hierfür im Gehäuse des Schutzschalters 23 eingelassene Führungsnuten 90 greifen und auf diese Weise ermöglichen, aus Richtung des Pfeiles P angreifende Kräfte zum Aufsetzen bzw. Abziehen des Schutzschalters vom NH-Sicherungsunterteil 10 über das Kupplungsteil 78 zu übertragen.

Gemäß der Erfindung ersetzt der selbsttätige Schutzschalter 22, 23 den bisher vorgesehenen Schmelzsicherungseinsatz, wobei die Stromzuführung mittels mit Messerkontakten 30, 31 versehenen Anschlußfahnen 26 bzw. Verbindungsfahnen 28 erfolgt, die jeweils mit den Kontakten des Schutzschalters 22, 23 elektrisch leitend verbunden sind.

Der Einsatz der erfindungsgemäßen NH-Sicherung ist vorgesehen, wenn die vorhandene mit NH-Sicherungsunterteil ausgestaltete Installation beibehalten werden soll und lediglich der Schmelzsicherungseinsatz ersetzt werden soll, um den sonst erforderlichen Aufwand bei dessen künftiger Erneuerung zu vermeiden.

## Patentansprüche

1. Elektrisches Installationsgerät, das als Niederspannungs-Hochleistungssicherung, auch NH-Sicherung genannt, eingesetzt ist, mit einem NH-Sicherungsunterteil (10) und einem mit an das NH-Sicherungsunterteil (10) anschließbaren NH-Sicherungseinsatz (22, 23), dadurch gekennzeichnet, daß der NH-Sicherungseinsatz (22, 23) ein selbsttätiger Schutzschalter ist, der Messerkontate (30, 31) besitzt, die an Anschlußfahnen (26, 40) angeformt sind und die in Gabelkontaktstücke (16, 17) des NH-Sicherungsunterteils (10) einsteckbar sind, daß an jeder senkrecht zur Verbindungslinie der Gabelkontaktstücke verlaufenden Schmalseite des Schutzschalters (23) jeweils eine Abdeckkappe (60) aufgeschnappt ist, an der ein Kupplungsteil (78) angeformt ist, welches bei aufgeschnappten Abdeckkappen (60) eine Ankopplung einer für handelsübliche NH-Sicherungseinsätze vorgesehenen Abzugsvorrichtung gestattet, wobei jede Abdeckkappe gleichzeitig auch als Berührungsschutz dient.

2. Elektrisches Installationsgerät nach Anspruch 1, dadurch gekennzeichnet, daß der Schutzschalter mit Verbindungsfahnen (28) ausgestattet ist, die an seinen Schmalseiten angeordnet und an einen Ende jeweils mit einer Anschlußklemme des Schutzschalters (23) verbunden sind, und an deren anderem Ende jeweils eine Anschlußfahne (40) mit den angeformten Messerkontakt (31) vorgesehen ist.

3. Elektrisches Installationsgerät nach Anspruch 2, dadurch gekennzeichnet, daß die Verbindungsfahnen (28) in hierfür vorgesehene Ausnehmungen an den Schmalseiten und in der Bodenfläche (25) des Schutzschalters eingelegt sind.

4. Elektrisches Installationgerät nach Anspruch 2, dadurch gekennzeichnet, daß die Verbindungsfahnen (28) jeweils aus einem Flachstab zu einem Doppelwinkel geformt sind, an dessen einem Schenkel (36) rechtwinklig eine Anschlußfahne (40) anschließt, an die ein Messerkontakt (31) angeformt ist.

5. Elektrisches Installationsgerät nach einem der vorherigen Ansprüche, dadurch gekenzeichnet, daß der andere Schenkel (34) der als Doppelwinkel ausgestalteten Verbindungsfahne (28) sich zu seinem freien Ende hin in zwei Stufen (48, 50) verjüngt und daß eine der Stufen (48, 50) als Anschlag gegen das Gehäuse des Schutzschalters (23) oder gegen eine Anschlußklemme des Schutzschalters (23) dient.

6. Elektrisches Installationsgerät nach einem der vorherigen Ansprüche, dadurch gekennzeichnet, daß die Schenkel (34, 36) der Verbindungsfahne (28) mit Durchgangsbohrungen (52, 54) versehen sind, welche zur mechanischen Befestigung der Verbindungsfahne (28) mit dem Gehäuse des Schutzschalters (23) dienen, wobei die im Schenkel (36) mit dem Messerkontakt (31) eingelassene Bohrung 852) als Langloch ausgebildet ist, dessen Längsachse in gleiche Richtung wie die des Schenkels (36) verläuft und eine Durchsteckschraube (46) aufnimmt, und die im anderen Schenkel (34) befindliche Bohrung (54) als Montageöffnung für ein Betätigungswerkzeug dient.

7. Elektrisches Installationsgerät nach einem der vorherigen Ansprüche, dadurch gekennzeichnet, daß der mit dem Messerkontakt (31) versehene Schenkel (36) der Verbindungsfahne (28) Versteifungsrippen (56, 58) zur Erhöhung der Biegesteifigkeit aufweist.

8. Elektrisches Installationsgerät nach einem der vorigen Ansprüche, dadurch gekennzeichnet, daß jede Abdeckkappe (60) gleichzeitig auch als Berührungsschutz für die Verbindungsfahnen (28) dient und diese überdeckt.

9. Elektrisches Installationsgerät nach einem der vorherigen Ansprüche, dadurch gekennzeichnet, daß jeder Klemmenaufnahmeraum zwei sich gegenüberliegende, aufeinander zuweisende Nuten (90) aufweist, die seitliche Ausformungen (76) einer Abdeckkappe (60) zur Führung derselben aufnehmen.

## Claims

1. Electrical installation unit, which is used as a low-voltage, high rupture capacity fuse, also known as a low-voltage HRC fuse, having a low-voltage HRC fuse lower part (10) and a low-voltage HRC fuse insert (22, 23) which can be connected to the low-voltage HRC fuse lower part (10), characterised in that the low-voltage HRC fuse insert (22, 23) is an automatic circuit breaker having blade contacts (30, 31) which are integrally formed on connecting tabs (26, 40) and can be plugged into fork contact pieces (16, 17) on the low-voltage HRC fuse lower part (10), in that a covering cap (60) is in each case snapped onto each narrow side of the circuit breaker (23), running at right angles to the connecting line of the fork contact pieces, on which covering cap (60) there is integrally formed a coupling part (78) which, with the covering cap (60) snapped on, allows a trigger mechanism provided for commercial low-voltage HRC fuse inserts to be coupled on, each covering cap at the same time being used to provide protection against touching.

2. Electrical installation unit according to Claim 1, characterised in that the circuit breaker is fitted with connecting tabs (28) which are arranged on its narrow sides and are connected at one end in each case to a connecting terminal of the circuit breaker (23), and at their other end a connecting tab (40) with the integrally formed blade contact (sic) (31) is provided in each case.

3. Electrical installation unit according to Claim 2, characterised in that the connecting tabs (28) are inserted in cut-outs provided for this purpose on the narrow sides and in the base surface (25) of the circuit breaker.

4. Electrical installation unit according to Claim 2, characterised in that the connecting tabs (28) are in each case formed from a flat rod into a double angle, on the one limb (36) of which there is a connecting tab (40), connected at right-angles, on which a blade contact (31) is integrally formed.

5. Electrical installation unit according to one of the preceding claims, characterised in that the other limb (34) of the connecting tab (28) designed as a double angle tapers in two steps (46, 50) towards its free end, and in that one of the steps (46, 50) is used as a stop against the housing of the circuit breaker (23) or against a connecting terminal of the circuit breaker (23).

6. Electrical installation unit according to one of the preceding claims, characterised in that the limbs (34, 36) of the connecting tab (28) are provided with through-holes (52, 54) which are used for the mechanical attachment of the connecting tab (28) to the housing of the circuit breaker (23), the hole (52) (sic) let into the limb (36) with the blade contact (31) being designed as an oblong hole, the longitudinal axis of which runs in the same direction as that of the limb (36) and holds a through-screw (48), and the hole (54) located in the other limb (34) being used as a mounting hole for an operating tool.

7. Electrical installation unit according to one of the preceding claims, characterised in that the limb (36) of the connecting tab (28) provided with the blade contact (31) has reinforcing ribs (56, 58) for increasing the flexural stiffness.

8. Electrical installation unit according to one of the preceding claims, characterised in that each covering cap (60) is used at the same time to provide protection against touching for the connecting tabs (28), and covers the latter.

9. Electrical installation unit according to one of the preceding claims, characterised in that each terminal holding space has two mutually opposite slots (90), facing one another, which hold side formations (76) of a covering cap (60) for guiding the latter.

## Revendications

1. Appareil d'installation électrique utilisé en tant que coupe-circuit basse tension à pouvoir de coupure élevé, également appelé coupe-circuit BT à pouvoir de coupure élevé, comportant une partie inférieure (10) et une partie insert (22, 23) raccordable à la partie inférieure (10), caractérisé par le fait que la partie insert (22, 23) du coupe-circuit BT à pouvoir de coupure élevé est un disjoncteur de protection automatique possédant des contacts à couteau (30, 31) qui sont formés sur des pattes de connexion (26, 40) et peuvent être engagés dans des pièces de contact en forme de fourche (16, 17) de la partie inférieure du coupe-circuit BT à pouvoir de coupure élevé, par le fait que sur chaque côté étroit du disjoncteur de protection (23) s'étendant perpendiculairement à la ligne joignant les pièces de contact en forme de fourche est emboîtée-enclenchée une coiffe (60) sur laquelle est formée une partie accouplement (78) qui, lorsque les coiffes (60) sont emboîtées, autorise la mise en place d'un dispositif d'extraction prévu pour des coupe-circuit BT à pouvoir de coupure élevé d'un type commercial courant, chaque coiffe servant en même temps de protection contre les contacts accidentels.

2. Appareil d'installation électrique selon revendication 1, caractérisé par le fait que le disjoncteur de protection est équipé de pattes de liaison (28) qui sont disposées sur ses côtés étroits et qui, à une extrémité, sont reliées chacune à une borne de connexion du disjoncteur de protection (23), et, en leur autre extrémité, présentent chacune une patte de connexion (40) sur laquelle le contact à couteau (31) est formé.

3. Appareil d'installation électrique selon revendication 2, caractérisé par le fait que les pattes de liaison (28) sont disposées dans des évidements prévus à cette fin dans les côtés étroits et dans le fond (25) du disjoncteur de protection.

4. Appareil d'installation électrique selon revendication 2, caractérisé par le fait que chacune des pattes de liaison (28) est façonnée, à partir d'une barre plate, en une double cornière, à une première branche (36) de laquelle se raccorde perpendiculairement une patte de connexion (40) sur laquelle est formé un contact à couteau (31).

5. Appareil d'installation électrique selon l'une des revendications précédentes, caractérisé par le fait que l'autre branche (34) de la patte de liaison (28) réalisée en tant que double cornière se rétrécit en direction de son extrémité libre, en formant deux gradins (46, 50), et par le fait que l'un des gradins (46, 50) sert de butée contre le boîtier du disjoncteur de protection (23) ou contre une borne de connexion du disjoncteur de protection (23).

6. Appareil d'installation électrique selon l'une des revendications précédentes, caractérisé par le fait que les branches (34, 36) de la patte de liaison (28) sont munies de trous traversants (52, 54) qui servent à la fixation mécanique de la patte de liaison (28) au boîtier du disjoncteur de protection (23), le trou (52) aménagé dans la branche (36) avec le contact à couteau étant réalisé en tant que trou oblong dont l'axe longitudinal s'étend dans la même direction que la branche (36) et reçoit une vis traversante (48), tandis que le trou (54) se trouvant dans l'autre branche (34) sert d'ouverture de montage pour un outil d'actionnement.

7. Appareil d'installation électrique selon l'une des revendications précédentes, caractérisé par le fait que la branche (36) de la patte de liaison (28) munie du contact à couteau (31) présente des nervures de raidissement (56, 58) pour accroître la résistance à la flexion.

8. Appareil d'installation électrique selon l'une des revendications précédentes, caractérisé par le fait que chaque coiffe de (60) sert en même temps à protéger les pattes de liaison (28) contre les contacts accidentels et recouvre celles-ci.

9. Appareil d'installation électrique selon l'une des revendications précédentes, caractérisé par le fait que chaque chambre réceptrice de borne présente deux rainures (90) tournées l'une vers l'autre, lesquelles reçoivent des saillies latérales (76) d'une coiffe de (60) pour le guidage de cette dernière.
